# EUROPÄISCHE PATENTSCHRIFT

(11) **EP 0 977 662 B1**
(45) Veröffentlichungstag und Bekanntmachung des Hinweises auf die Patenterteilung: **19.06.2002**
(21) Anmeldenummer: 98928085.4
(22) Anmeldetag: 27.03.1998
(51) Int. Cl.: B31F 1/28, B32B 31/00

(54) **HEIZVORRICHTUNG FÜR EINE WELLPAPPENANLAGE**
HEATING DEVICE FOR A CORRUGATED CARDBOARD PRODUCTION UNIT
DISPOSITIF CHAUFFANT POUR UNITE DE PRODUCTION DE CARTON ONDULE

(30) Priorität: 21.04.1997 DE 19716716
(43) Veröffentlichungstag der Anmeldung: 09.02.2000
(73) Patentinhaber: BHS Corrugated Maschinen- und Anlagenbau GmbH, 92729 Weiherhammer (DE)
(72) Erfinder: BRADATSCH, Edmund, D-92637 Weiden (DE); KNORR, Andreas, D-90489 Nürnberg (DE); MOSBURGER, Hans, D-92729 Weiherhammer (DE)
(74) Vertreter: Eder, Thomas, Dr.-Ing.
(86) Internationale Anmeldenummer: DE9800896
(87) Internationale Veröffentlichungsnummer: WO9847700

(56) Entgegenhaltungen:
- EP-A- 0 630 739
- EP-A- 0 750 986
- DE-A- 2 214 517
- DE-A- 2 527 819
- DE-A- 4 437 557
- DE-A- 19 536 007

## Beschreibung

Die Erfindung betrifft eine Heizvorrichtung für eine Wellpappenanlage mit den Merkmalen des Oberbegriffs des Patentanspruchs 1.

Es sind Heizvorrichtungen für eine Wellpappenanlage bekannt. Diese sogenannten Heizpartien besitzen mehrere in Laufrichtung der Wellpappenbahn angeordnete Heizplatten, die meist mittels Heißdampf beheizt werden. Diese Heizplatten bilden mit ihrer Oberseite eine ebene, glatte Heizfläche. Über diese Heizfläche läuft die Wellpappenbahn mit kontinuierlicher Geschwindigkeit. Sie wird über einen angetriebenen Endlosgurt und Andrückvorrichtungen in Form von mechanischen Andrückwalzen oder pneumatischen Druckhauben an die Heizfläche angedrückt. Die Andrückvorrichtung und/oder die Temperatur der Heizfläche ist abhängig von Faktoren, wie z.B. Laufgeschwindigkeit der Wellpappenbahn, Feuchtigkeitswerte und dergleichen, steuerbar. Es können in der Wellpappenanlage oder getrennt von dieser Zugpartien vorgesehen sein. Nachteilig ist, dass die Temperatur der Heizplatten nicht rasch veränderbar ist. Eine Anpassung der Temperatur der Heizplatten an rasche Änderungen der Geschwindigkeit und Beschaffenheit der durchlaufenden Wellpappenbahn kann sonst nicht erfolgen. Außerdem besteht zwischen durchlaufender Wellpappenbahn und stationären Heizplatten eine hohe Reibung. Hierdurch wird die Förderleistung für die Wellpappenbahn unnötig erhöht. Auch können sich Beeinträchtigungen der Qualität der Wellpappenbahn ergeben.

Aus der DE 44 37 557 A1 der Anmelderin ist eine Heizvorrichtung für eine Wellpappenanlage bekannt, bei der oberhalb der Heizplatten ein aus einem Textil- oder Kunststoffgewebe oder aus Filz bestehendes Transportband vorgesehen ist, wobei das Transportband zur Erhöhung der Wärmezufuhr direkt beheizbar ist. Durch die Materialwahl des Transportbands kann bei dieser Vorrichtung jedoch nur eine relativ konstante Temperatur des Bandes erreicht werden. Da Ziel der Maßnahme des Beheizens des Transportbandes das Beseitigen negativer Einflüsse durch Eindringen von Feuchtigkeit, die aus der Wellpappe in das Band entweicht, war bzw. zu verhindern, dass der Wellpappe durch das Transportband Wärme entzogen wird, spielte diese Tatsache jedoch keine Rolle. Treten jedoch schnelle Änderungen in der Feuchtigkeit der Wellpappenbahn auf bzw. erfolgen rasche Änderungen der Prozessparameter oder der Parameter der zu beheizenden Bahn, so ist es erforderlich, entsprechend schnelle Änderungen in der zugeführten Wärmemenge zu erzeugen, um eine konstante Feuchtigkeit bzw. Qualität der auslaufenden Wellpappenbahn zu gewährleisten.

Des Weiteren ist aus der JP-A-3-118146 ein Verfahren zur Herstellung einer rutschfesten gewellten Bahn bekannt, bei dem eine Deckbahn mit einer rutschfesten Oberfläche mit einer einseitigen gewellten Bahn verklebt wird. Für das Anpressen der beiden zu verklebenden Bahnen wird eine Vorrichtung bestehend aus einer unterhalb der zu verklebenden Bahnen angeordneten Einrichtung mit einem metallischen Endlosgurt, der um zwei Umlenkrollen geführt ist, und einer oberhalb der zu verklebenden Bahnen angeordneten Einrichtung mit mehreren, den erforderlichen Andruck erzeugenden Rollen verwendet. Zur Beschleunigung des eigentlichen Verklebungsvorgangs wird der metallische Endlosgurt beheizt. Das Beheizen erfolgt indirekt durch das Beheizen einer der beiden Umlenkrollen. Über die Art und Weise der Trocknung der verklebten Bahn macht diese Veröffentlichung keine näheren Aussagen.

Ausgehend von dem vorstehend skizzierten Stand der Technik liegt der Erfindung die Aufgabe zugrunde, eine Heizvorrichtung für eine Wellpappenanlage zu schaffen, bei der auch bei raschen oder plötzlichen Änderungen der Prozessparameter oder der Parameter der einlaufenden Wellpappenbahn, insbesondere deren Feuchtigkeit, eine möglichst konstante Qualität der auslaufenden Wellpappenbahn gewährleistet ist.

Die Erfindung löst diese Aufgabe mit den Merkmalen des Patentanspruchs 1.

Dadurch, dass die Heizvorrichtung ein mit der Geschwindigkeit der Wellpappenbahn umlaufendes, unterhalb der Wellpappenbahn angeordnetes, beheiztes Metallband aufweist, wird weitgehendst eine Reibung zwischen dem Band und der Wellpappenbahn vermieden. Die notwendige Förderleistung für die Wellpappenbahn wird vermindert. Außerdem besitzt das beheizte Metallband eine geringe Masse, deren Temperatur rasch veränderbar ist. Es ist somit eine schnellere Anpassung an die Verhältnisse und Bedingungen der Wellpappenbahn, wie z.B. die Feuchtigkeit, Geschwindigkeit oder dergleichen möglich.
Vorzugsweise ist nach einer Ausgestaltung der Erfindung das beheizte Metallband ein Stahlband. Ein solches ist besonders verschleißarm und kann den entsprechenden Zug- und Streckkräften widerstehen. Durch das Verwenden wenigstens eines Messfühlers, der die Temperatur und/oder Feuchtigkeit einer zulaufenden oder ablaufenden Bahn erfasst, kann die Temperatur des Metallbands so gesteuert oder geregelt werden, dass die auslaufende Bahn hinsichtlich ihrer Temperatur oder Feuchte weitestgehend konstant gehalten werden kann, auch wenn sich die betreffenden Parameter der zulaufenden Bahn relativ schnell ändern.

Nach einer weiteren Ausgestaltung ist das Metallband dampfdurchlässig. Hierzu kann das Metallband als Lochband, Gespinstband oder dergleichen ausgebildet sein. Das die Wellpappenbahn abdeckende Metallband erlaubt es auf diese Weise, dass die Feuchtigkeit aus der Wellpappenbahn oder dem Leimauftrag nach außen entweichen kann.

Das Metallband kann nach einer Ausgestaltung der Erfindung auf unterschiedliche Weise erhitzt werden, z.B. durch Dampf, Heißgas, Heißflüssigkeit, eine Infrarotquelle, eine Induktionsquelle oder eine Hochfrequenzquelle.

Nach einer Ausgestaltung der Erfindung kann die Erhitzungsquelle zugleich eine Andrückvorrichtung des Metallbandes an die Wellpappenbahn bilden.

Bei der bevorzugten Ausführungsform der Erfindung finden zwei beheizbare Metallbänder Verwendung, die die Wellpappenbahn an ihrer Ober- bzw. Unterseite beaufschlagen. Hierdurch ergibt sich der Vorteil, dass zwischen der Wellpappenbahn und den Heizeinrichtungen keinerlei Gleitreibung auftritt und eine Krümmung der Bahn durch eine ungleichmäßige Beheizung von Ober- und Unterbahn weitgehend vermieden wird. Des Weiteren ermöglicht die Haftreibung zwischen den Bändern und der Bahn die gleichzeitige Funktion der Bänder als Transportmittel.
Weitere Ausgestaltungen der Erfindung ergeben sich aus den Unteransprüchen.

Die Erfindung wird nachfolgend anhand von in der Zeichnung dargestellten Ausführungsbeispielen näher erläutert, wobei die Ausführungsform nach Fig. 1 nicht in den Schutzumfang der Patentansprüche fällt. In der Zeichnung zeigen:
- Fig. 1: eine schematische Seitenansicht einer ersten Ausführungsform einer Heizvorrichtung für eine Wellpappenanlage;
- Fig. 2: eine Draufsicht eines Teils des Metallbandes in Form eines Lochbandes;
- Fig. 3: eine Draufsicht eines Teils eines Metallbandes in Form eines Gespinstbandes und
- Fig. 4: eine weitere Ausführungsform einer Heizvorrichtung nach der Erfindung mit zwei Metallbändern.

Die Heizvorrichtung 1 weist wie üblich einen Ständer 2 auf, der liegend hintereinander angeordnete Heizplatten 3 tragen kann. Die Heizplatten 3 bilden mit ihrer Oberseite eine ebene, glatte Heizfläche 4.

Quer zur Laufrichtung der Wellpappenbahn 5 können die Heizplatten 3 unterteilt sein.

Die Heizplatten 3 können durch beliebige Heizmittel, z.B. Dampf, Gas, elektrische Heizmittel oder dergleichen erhitzt werden. Die Temperatur der Heizfläche kann auf einen vorbestimmten Temperaturwert eingestellt werden. Der Temperaturwert kann in Längs- oder Querrichtung der Laufrichtung der Wellpappenbahn 5 vorgegeben sein. Es ist auch möglich, diese Temperaturwerte abhängig von der Geschwindigkeit der Bewegung der Wellpappenbahn 5 zu steuern. Die Steuerung der Heizplattentemperatur kann auch über Messfühler, abhängig von der Feuchtigkeit der Wellpappenbahn 5 bzw. der Leimauftragsmenge auf die Wellpappenbahn 5 erfolgen, ggf. in Form einer geschlossenen Regelschleife.

Die über die Heizfläche 4 sich bewegende und an dieser anliegende Wellpappenbahn 5 läuft am Einlaufende 6 der Heizfläche zu und am Auslaufende 7 aus. Sie bewegt sich in der angegebenen Pfeilrichtung I.

An der Oberseite der Wellpappenbahn 5 anliegend läuft ein endloses Metallband 10, das in der angegebenen Pfeilrichtung II umläuft. Es kann die Wellpappenbahn 5 in der angegebenen Förderrichtung bewegen oder zumindest mit der Geschwindigkeit der Bahn mitbewegt werden, um Reibungseinflüsse zu vermeiden. Das Metallband 10 kann, wie in Fig. 1 dargestellt, auslaufseitig durch einen Antriebsmotor 11 über eine Antriebswalze 12 angetrieben werden. Einlaufseitig läuft das Metallband 10 über eine Umlenkwalze 13. Beide Walzen 12, 13 müssen einen relativ großen Durchmesser aufweisen, um die Lebensdauer des Metallbandes nicht nachteilig zu beeinflussen.

Das Metallband 10 ist vorzugsweise ein Stahlband. Dies kann auch wie in Fig. 2 ersichtlich mit Löchern 30 versehen sein. Über diese Löcher 30 kann Feuchtigkeitsdampf aus der Wellpappenbahn 5 durch das Metallband 10 abziehen. Der Feuchtigkeitsdampf rührt von der Wellpappenbahn 5 selbst her oder aber von dem aufgebrachten Leim.

Das Metallband 10 kann auch, wie aus Fig. 3 ersichtlich, aus Gespinstfasern 31 bestehen, die in Längsrichtung verlaufen und gegenseitig verwunden sind. Es entstehen dabei zwischen den Fasern aus Metall, vorzugsweise Stahl, Durchtrittszwickel für den Feuchtigkeitsdampf.

Das Metallband 10 wird vorzugsweise mit der Bewegungsgeschwindigkeit der Wellpappenbahn 5 angetrieben. Hierdurch ergibt sich keine Reibung zwischen Band 10 und der Wellpappenbahn 5. Das Band 10 kann gleichzeitig als Förderband wirken bzw. das Fördern der Wellpappenbahn 5 zumindest unterstützen.

In dem in Fig. 1 dargestellten Ausführungsbeispiel wird Wärme über die Heizplatten 3 von unten und über das Metallband 10 von oben in die Wellpappenbahn 5 eingebracht. Durch die geringe Wärmekapazität des Metallbands 10 kann eine schnelle Anpassung der Temperatur des Metallbands und damit eine schnelle Anpassung der auf die Wellpappenbahn 5 übertragenen Wärmemenge an die Gegebenheiten, insbesondere an die Feuchtigkeit der Wellpappenbahn erfolgen. Durch rasche Veränderbarkeit der von dem Metallband auf die Bahn übertragbare Wärmemenge wird eine Steuerung bzw. Regelung des Feuchtigkeitsausgleichs zwischen oberen und unteren Schichten der Bahn ermöglicht.

Es wäre auch möglich, als Wärmequelle lediglich ein einziges Metallband 10 auf einer Seite der Wellpappenbahn 5 zu verwenden. Die Heizplatten 3 sind durch eine ebene Abstützfläche zu ersetzen.

Die Heizvorrichtung kann auch so ausgebildet sein, dass das Metallband 10 die Unterseite der Wellpappenbahn 5 beaufschlagt. Hierdurch ergibt sich der Vorteil, dass bei einem Reißen der Bahn 5 das Metallband nicht über die Heizplatten 3 schleift, sobald die Andruckmittel gelöst werden.

Schließlich ist es auch möglich, oberhalb und unterhalb der Wellpappenbahn beheizte Metallbänder 10 einzusetzen. Eine derartige Ausführungsform der Erfindung ist in der unten beschriebenen Fig. 4 dargestellt.

Selbstverständlich könnten die Heizplatten 3 üblicher Bauart auch durch andere Heizplatten und durch andere bekannte elektrische Induktionsplatten oder dergleichen ersetzt werden.

Überhalb des unteren Trumes 16 des Endlosbandes 10 befinden sich ein oder mehrere Andrückvorrichtungen 17, die das untere Trum des Endlosbandes 10 gegen die Oberseite der Wellpappenbahn 5 drücken. Diese Andrückvorrichtungen 17 können mechanischer Art, z.B. wie bekannt, durch heb- und senkbare Andrückwalzen oder aber pneumatisch durch Druckhauben gebildet sein. Die Andrückvorrichtungen 17 bestimmen die übertragene Wärmeenergie auf die Wellpappenbahn 5.

Die Andrückvorrichtungen 17 können auch von Gehäusen gebildet sein, die durch Heißdampf oder heißes Gas beheizt werden.

Es wäre auch möglich, ein oder mehrere, nicht dargestellte Erhitzungsquellen, z.B. Infrarotquellen, Induktionsquellen oder Hochfrequenzquellen für das Metallband 10 vorzusehen. Derart beschaffene Heizquellen können an jeder beliebigen Stelle des Metallbands vorgesehen sein, insbesondere auch an dem nicht die Wellpappenbahn 5 beaufschlagenden Trum.

Der zulaufenden einseitigen Wellpappe 20 und/oder Deckbahn 21 und/oder der auslaufenden Wellpappenbahn 22 sind Messfühler 23, 24 oder 25 zugeordnet. Über eine nicht dargestellte Steuereinrichtung können die Andrückvorrichtungen 17 abhängig von den durch die Messfühler gemessenen Temperatur- bzw. Feuchtigkeitswerte hinsichtlich des Anpresswertes gesteuert werden. Überschreiten die gemessenen Werte einen vorbestimmten Wert, werden die Andrückwerte der Andrückvorrichtungen 17 erniedrigt und umgekehrt.

Jedoch kann durch die Verwendung des schnell reagierenden Heizsystems in Form des beheizten Metallbands 10 auch auf eine solche aufwendige mechanische Lösung verzichtet werden, wenn die Temperatur des Metallbands abhängig von den Signalen der Messfühler 23, 24, 25 gesteuert bzw. geregelt wird.

Zusätzlich kann auch die Temperatur bzw. Feuchtigkeit der zulaufenden Bahnen beeinflusst werden, indem ein bekannter Vorheizer mit Heiztrommel verwendet ist, dessen Temperatur bzw. die Bahnumschlingungswinkel gesteuert wird.

Um den Feuchtigkeitsdampf aus dem Wellpappeninnneren zu entfernen, kann an wenigstens einem Seitenrand der Wellpappenbahn 5 in nicht dargestellter Weise eine Vakuumquelle, wie an sich bekannt, angebracht werden.

Fig. 4 zeigt eine zweite Ausführungsform der erfindungsgemäßen Heizvorrichtung, bei der oberhalb und unterhalb der zu beheizenden Wellpappenbahn 5 Metallbänder 10 vorgesehen sind. Hierdurch ergibt sich der Vorteil, dass zwischen den wärmezuführenden Flächen, d.h. den Außenflächen der beheizten Metallbänder 5, und der zu beheizenden Wellpappenbahn keinerlei Reibung erzeugt wird. Damit wird ein Verschieben der einzelnen Bahnen der Wellpappe während des Trockenvorgangs vermieden. Hierdurch wird wiederum eine verzugsfreie Wellpappe erzeugt, die platzsparend gestapelt und problemlos weiterverarbeitet werden kann.

Die beiden umlaufenden Metallbänder 10 bzw. die damit zusammenwirkenden Komponenten sind grundsätzlich ebenso beschaffen, wie das Metallband der Ausführungsform gemäß Fig. 1. Insofern kann auf die vorstehenden Ausführungen verwiesen werden.

Die der Wellpappenbahn 5 benachbarten Trume der Metallbänder 10 werden jeweils in Richtung auf die Wellpappenbahn von Druckkammern 30 beaufschlagt, wobei das Medium der Druckkammern, vorzugsweise Dampf oder Heißgas, gleichzeitig die für das Beheizen der Bahn 5 erforderliche Wärmemenge und den Andruck der Metallbänder 10 an die Bahn 5 liefert.

## Patentansprüche

1. Heizvorrichtung für eine Wellpappenanlage mit mindestens einer Heizeinrichtung auf einer Seite einer fortlaufenden Wellpappenbahn und einer Fördereinrichtung für die Wellpappenbahn, welche als ein mit der Geschwindigkeit der Wellpappenbahn (5) umlaufendes beheiztes Metallband (10) ausgebildet und unterhalb der Wellpappenbahn angeordnet ist,
**dadurch gekennzeichnet,**
**dass** der zulaufseitigen Wellpappenbahn oder einer der zulaufseitigen Wellpappenbahnen (20, 21) und/oder der auslaufseitigen Wellpappenbahn (22) wenigstens ein Messfühler (23, 24, 25) zugeordnet ist, welcher die Temperatur und/oder Feuchtigkeit der betreffenden Bahn erfasst, und
**dass** die Temperatur des Metallbands (10) abhängig von den Signalen des wenigstens einen Messfühlers (23, 24, 25) gesteuert oder geregelt wird.

2. Heizvorrichtung nach Anspruch 1, **dadurch gekennzeichnet, dass** das beheizte Metallband (10) ein dünnes Stahlband ist.

3. Heizvorrichtung nach Anspruch 1 oder 2, **dadurch gekennzeichnet, dass** das Metallband (10) dampfdurchlässig als Lochband oder Gespinstband ausgebildet ist.

4. Heizvorrichtung nach einem der Ansprüche 1 bis 3, **dadurch gekennzeichnet, dass** das schnell reagierende Heizelement eine Infrarotquelle, eine Induktionsquelle oder eine Hochfrequenzquelle ist.

5. Heizvorrichtung nach einem der Ansprüche 1 bis 3, **dadurch gekennzeichnet, dass** das schnell reagierende Heizelement als mit einem heißen Medium, vorzugsweise Dampf oder Heißgas, beheizte Druckkammer ausgebildet ist, welche das Metallband (10) in Richtung auf die Wellpappenbahn beaufschlagt.

6. Heizvorrichtung nach einem der vorhergehenden Ansprüche, **dadurch gekennzeichnet, dass** die Wellpappenbahn (5) quer zu ihrer Förderrichtung an einem Rand an eine Vakuumquelle angeschlossen ist.

7. Heizvorrichtung nach einem der vorhergehenden Ansprüche, **dadurch gekennzeichnet, dass** zwei die Ober- und Unterseite der Wellpappenbahn (5) beaufschlagende Metallbänder (10) vorgesehen sind.

## Claims

1. A heating device for a corrugated paperboard installation, having at least one heating means on one side of a continuous corrugated paperboard web and a conveying means for the corrugated paperboard web, which takes the form of a heated metal strip (10) revolving at the speed of the corrugated paperboard web (5) and is disposed below the corrugated paperboard web,
**characterised in that**
at least one sensor (23, 24, 25) is associated with the feed-side corrugated paperboard web or one of the feed-side corrugated paperboard webs (20, 21) and/or the outlet-side corrugated paperboard web (22), which sensor detects the temperature and/or moisture level of the respective web, and
the temperature of the metal strip (10) is subjected to open- or closed-loop control as a function of the signals of the at least one sensor (23, 24, 25).

2. A heating device according to claim 1, **characterised in that** the heated metal strip (10) is a thin steel strip.

3. A heating device according to claim 1 or claim 2, **characterised in that** the metal strip (10) takes the form of a steam-permeable perforated strip or spun yarn strip.

4. A heating device according to one of claims 1 to 3, **characterised in that** the rapidly reacting heating element is an infrared source, an induction source or a high-frequency source.

5. A heating device according to one of claims 1 to 3, **characterised in that** the rapidly reacting heating element takes the form of a pressure chamber heated with a hot medium, preferably steam or hot gas, which chamber loads the metal strip (10) in the direction of the corrugated paperboard web.

6. A heating device according to one of the preceding claims, **characterised in that** the corrugated paperboard web (5) is connected at one edge to a vacuum source perpendicularly to its conveying direction.

7. A heating device according to one of the preceding claims, **characterised in that** two metal strips (10) are provided which act on the top and underside of the corrugated paperboard web (5).

## Revendications

1. Dispositif chauffant pour une unité de production de carton ondulé comprenant au moins un appareil de chauffage sur un côté d'une bande continue de carton ondulé et un dispositif d'avancement pour la bande de carton ondulé, qui est constitué d'une bande (10) de métal chauffé se déroulant à la vitesse de la bande (5) de carton ondulé et est disposé sous la bande de carton ondulé,
**caractérisé en ce que**
au moins un capteur (23, 24, 25) de mesure est associé à la bande entrante de carton ondulé ou à une des bandes (20, 21) entrantes de carton ondulé et/ou à la bande sortante (22) de carton ondulé, qui saisit la température et/ou l'humidité de la bande concernée, et
que la température de la bande (10) de métal est commandée ou réglée en fonction des signaux du au moins un capteur (23, 24, 25) de mesure.

2. Dispositif chauffant selon la revendication 1, **caractérisé en ce que** la bande (10) de métal chauffé est une bande mince d'acier.

3. Dispositif chauffant selon la revendication 1 ou 2, **caractérisé en ce que** la bande (10) de métal chauffé est, pour être perméable à la vapeur, formée comme une bande perforée ou une bande filée.

4. Dispositif chauffant selon l'une des revendications 1 à 3, **caractérisé en ce que** l'élément chauffant à réaction rapide est une source infrarouge, une source à induction ou une source à haute fréquence.

5. Dispositif chauffant selon l'une des revendications 1 à 3, **caractérisé en ce que** l'élément chauffant à réaction rapide est conçu comme une chambre chauffée sous pression avec un milieu chaud, de préférence de la vapeur ou un gaz chaud, qui entre en contact avec la bande (10) de métal chauffé en direction de la bande de carton ondulé.

6. Dispositif chauffant selon l'une des revendications précédentes, **caractérisé en ce que** la bande (5) de carton ondulé est reliée sur un bord, perpendiculairement à sa direction d'avancement, à une source de vide.

7. Dispositif chauffant selon l'une des revendications précédentes, **caractérisé en ce que** deux bandes métalliques sont prévues qui entrent en contact avec la face supérieure et la face inférieure de la bande (5) de carton ondulé.
